# EUROPÄISCHE PATENTSCHRIFT

(11) **EP 1 149 626 B1**
(45) Veröffentlichungstag und Bekanntmachung des Hinweises auf die Patenterteilung: **20.07.2005**
(21) Anmeldenummer: 01109478.6
(22) Anmeldetag: 25.04.2001
(51) Int. Cl.: B01F 5/06

(54) **Statisches Mischelement und Statikmischer sowie Verwendung derselben**
Static mixing element and static mixer and use thereof
Elément de mélange statique et mélangeur statique ainsi que leur application

(30) Priorität: 27.04.2000 CH 8302000
(43) Veröffentlichungstag der Anmeldung: 31.10.2001
(73) Patentinhaber: Sika Schweiz AG, 8064 Zürich (CH)
(72) Erfinder: Koch, Reto, 5453 Remetschwil (CH)
(74) Vertreter: Isler, Jörg

(56) Entgegenhaltungen:
- EP-A- 0 084 180
- DE-A- 2 262 016
- DE-A- 3 208 462
- GB-A- 1 530 386
- SU-A- 1 710 110
- US-A- 4 316 673
- US-A- 4 522 504
- US-A- 6 109 781
- PATENT ABSTRACTS OF JAPAN vol. 017, no. 355 (C-1079), 6. Juli 1993 (1993-07-06) & JP 05 049887 A (HISAO KOJIMA), 2. März 1993 (1993-03-02)
- PATENT ABSTRACTS OF JAPAN vol. 007, no. 091 (C-162), 15. April 1983 (1983-04-15) & JP 58 020225 A (MINORU FUJII), 5. Februar 1983 (1983-02-05) -& DATABASE WPI Week 198311 Derwent Publications Ltd., London, GB; AN 1983-26338k XP002176266

## Beschreibung

Die vorliegende Erfindung betrifft ein statisches Mischelement gemäss dem Oberbegriff des Anspruchs 1, einen Statikmischer gemäss dem Oberbegriff von Anspruch 24 sowie die Verwendung derselben gemäss Anspruch 26.

Statische Mischelemente bzw. Statikmischer kommen im allgemeinen dann zur Anwendung, wenn zwei oder mehr Ströme aus fliessfähigen Stoffen zu einem im wesentlichen homogenen Stoffstrom vermischt werden sollen.

Aus dem Bereich der Klebstoffchemie sind Einweg-Statikmischer für Zweikomponenten-Klebstoffe bekannt, welche aus einem Kunststoffrohr mit einer lose eingeschobenen einstückigen Mischeinheit aus Kunststoff mit als Drallflügel ausgebildeten Mischerflügeln bestehen. Die Mischerflügel sind im Zentrum der Mischeinheit miteinander verbunden und bilden so ein zusammenhängendes Mischerflügelelement, welches sich im Kunststoffrohr mit den in Durchströmungsrichtung axial zuletzt angeordneten Mischerflügeln an einer axialen Schulter im Bereich des Austritts im Mischerrohr abstützt. Während Statikmischer dieser Bauart für die Vermischung niederviskoser Stoffe bei mittleren Durchsätzen gute Mischergebnisse liefern, sind die Mischresultate bei der Vermischung hochviskoser Stoffe bzw. bei grossen Stoffdurchsätzen nicht zufriedenstellend.

Es stellt sich daher die Aufgabe, ein statisches Mischelement, sowie, einen Statikmischer zur Verfügung zu stellen, welche die zuvor genannten Nachteile des Standes der Technik nicht aufweisen und zugleich kostengünstig in der Herstellung sind.

Diese Aufgabe wird von dem statischen Mischelement und dem Statikmischer gemäss den unabhängigen Ansprüchen gelöst.

In einem ersten Aspekt der Erfindung weist das statische Mischelement einen im wesentlichen rohrförmigen Mischerkanal auf, der in axialer Richtung ungeteilt ist, jedoch aus mehreren radialen Teilstücken bestehen kann. Die Innenwandung des Mischerkanals bildet die in radialer Richtung äussere Begrenzung des vom zu mischenden Gut durchströmten Querschnitts. Des weiteren weist das statische Mischelement radial an die Innenwandung des Mischerkanals angrenzende Mischerflügel auf, die bevorzugterweise als eines oder mehrere vom Mischerkanal separate Formteile ausgebildet sind und von denen mindestens zwei axial hintereinander im Mischerkanal angeordnet sind. Mischerkanal und Mischerflügel sind also in einer bevorzugten Ausführungsform separate Elemente, d.h. nicht einstückig miteinander ausgebildet. Mindestens ein Mischerflügel, der sich in Durchströmungsrichtung axial vor einem in Durchströmungsrichtung axial zuletzt angeordneten Mischerflügel befindet, oder mit anderen Worten ausgedrückt, der in Durchströmungsrichtung auf der vorletzten oder einer früheren axialen Position im Mischerkanal angeordnet ist, ist in dem Bereich, in welchem er radial an die Innenwandung des Mischerkanals angrenzt, mit der Innenwandung verbunden und zwar derart, dass eine Übertragung von in axialer Richtung wirkenden Kräften von diesem Mischerflügel auf den Mischerkanal möglich ist. Diese Verbindung, welche durch Kraftschluss hergestellt wird, führt zu einer Stabilisierung der axialen Position der Mischerflügel im Mischereintrittsbereich.

Wie bereits zuvor dargelegt wurde, bildet die Innenwandung des Mischerkanals die in radialer Richtung äussere Begrenzung des zu durchströmenden Querschnitts. Sie umschliesst diesen und steht grossflächig in Kontakt mit den hindurchströmenden Stoffen. Die Innenkontur des Mischerkanals ist rohrförmig und weist bevorzugterweise einen im wesentlichen runden und insbesondere einen kreisrunden Querschnitt auf. Unter im wesentlichen runden Querschnitten werden hier Querschnittformen verstanden, welche einer Bildung von toten Ecken beim Durchströmen entgegenstehen, wie z.B. ovale Querschnitte oder durch Vielecke angenäherte runde, ovale oder ähnliche Querschnitte. Wird ein nicht kreisrunder Querschnitt gewählt, so kann bei gleichmässiger axialer Mischerflügel- bzw. Drallflügelteilung ein Mischelement bereitgestellt werden, bei dem die Strömung abwechselnd beschleunigt und wieder abgebremst wird, was bei bestimmten Anwendungen zusätzlich zu einem verbesserten Mischergebnis beitragen kann. Neben den zuvor erwähnten Querschnittsformen sind jedoch ebenso Mischerkanäle mit im wesentlichen eckigen Querschnitten und insbesondere mit quadratischen Querschnitten vorgesehen. Insbesondere in dem Fall, dass die Mischerflügel als einfache Turbulenzflügel quer zur Durchströmungsrichtung des Mischelements im Mischerkanal ausgebildet sind, kann eine derartige Ausgestaltung Vorteile aufweisen.

Unter einem in axialer Richtung ungeteilten Mischerkanal wird ein Mischerkanal verstanden, dessen Innenwandung an einer gegebenen radialen Position über ihre gesamte axiale Erstreckung von einem einstückigen Bauteil gebildet wird. Das bedeutet mit anderen Worten, dass dieser Mischerkanal zwar aus mehreren radialen Teilstücken (z.B. zwei Halbschalen), von denen sich jede über seine gesamte Länge erstreckt, nicht jedoch aus mehreren axialen Teilstücken gebildet sein kann.

In einer bevorzugten Ausführung ist oder sind zumindest der oder die in Durchströmungsrichtung axial an erster Position angeordnete oder angeordneten Mischerflügel, also der oder die sich am Eintritt des eigentlichen Mischerkanals befindliche oder befindlichen Mischerflügel, mit der Innenwandung des Mischerkanals verbunden. Überraschenderweise hat sich gezeigt, dass eine Stabilisierung der axialen Position der Mischerflügel im Bereich der Angrenzung an die Innenwand des Mischerkanals und vor allem im Bereich des Eintritts des von den Mischerflügeln gebildeten Strömungskanals zu deutlich verbesserten Mischergebnissen bei der Vermischung hochviskoser Stoffe bzw. bei grossen Stoffdurchsätzen führt. Da die richtige axiale Position der Mischerflügel speziell im Eintrittsbereich des Mischelements von wesentlicher Bedeutung für das Mischergebnis zu sein scheint, treten diese Vorteile insbesondere bei sehr langen Mischelementen mit einer Vielzahl in axialer Richtung hintereinander angeordneter Mischerflügel deutlich zu Tage. Bei solchen Mischelementen ist die mögliche axiale Fehlpositionierung der in Durchströmungsrichtung zuerst angeordneten Flügel bei einer Deformation des Mischerflügelelements infolge von Strömungskräften besonders gross.

In einer weiteren bevorzugten Ausführung sind mindestens zwei in axialer Richtung hintereinander angeordnete Mischerflügel in dem Bereich, in welchem diese radial an die Innenwandung des Mischerkanals angrenzen, mit der Innenwandung verbunden, was zu einer guten Stabilität der Mischergeometrie auch bei grossen an den Mischerflügeln angreifenden Strömungskräften führt, da sich diese in axialer Richtung am Mischerkanal abstützen. Besonders vorteilhaft ist es für die Stabilität, wenn zudem die in axialer Richtung hintereinander angeordneten Mischerflügel und/oder die sich auf gleicher axialer Position befindlichen Mischerflügel miteinander verbunden sind. Insbesondere wenn diese im Bereich des Zentrums des Mischerkanals miteinander verbunden sind, ergeben sich zusammen mit der Verbindung der Mischerflügel mit der Innenwandung des Mischerkanals äusserst formstabile Mischelemente.

Bevorzugterweise bilden mindestens zwei Mischerflügel ein zusammenhängendes Mischerflügelelement, was mit Vorteil durch gemeinsame einstückige Ausbildung der Mischerflügel erfolgt. In diesem Fall ergibt sich ein Mischelement mit einfachem Aufbau aus wenigen, kostengünstig herstellbaren Bauteilen. Es ist aber ebenso denkbar, einzelne Mischerflügel zu einem Mischerflügelelement zusammenzustecken oder zu verkleben. Ein solches Mischerflügelelement kann beispielsweise aus mindestens zwei auf gleicher axialer Position angeordneten Mischerflügeln bestehen, es weist jedoch bevorzugterweise mindestens zwei in axialer Richtung hintereinander angeordnete Mischerflügel auf, welche z.B. im Bereich des Zentrums des Elements miteinander verbunden sind.

Ebenfalls bevorzugt sind Ausführungen, bei denen die in axialer Richtung hintereinander angeordneten Mischerflügel des Mischerflügelelements in dem Bereich, der an die Innenwandung des Mischerkanals angrenzt, durch Stützstege miteinander verbunden sind. Diese Verbindung kann beispielsweise einstückig ausgebildet sein, indem die miteinander verbundenen Mischerflügel und die Stege ein einstückiges Spritzgussteil bilden. Es sind jedoch ebenso Ausführungen denkbar, bei denen einzelne Stege zwischen den Mischerflügeln befestigt sind oder bei denen sich an den Mischerflügeln befindliche stegartige Ausbildungen axial aufeinander abstützen.

Eine weitere bevorzugte Ausführungsform des Mischelements weist mindestens zwei Mischerflügelelemente auf und zwar bevorzugterweise mindestens zwei axial hintereinander im Mischerkanal angeordnete Mischerflügelelemente. Es ist jedoch ebenso denkbar, einzelne Mischerflügelelemente nebeneinander im Mischerkanal anzuordnen sowie eine Kombination der beiden Anordnungsmöglichkeiten zu verwenden. Auf die beschriebene Art und Weise lassen sich mit wenigen standardisierten Mischerflügelelementen Mischelemente verschiedener Baulängen resp. mit einer unterschiedlichen Anzahl Mischerstufen zusammenstellen sowie fertigungstechnische Probleme bei der Herstellung der Mischerflügelelemente überwinden.

In einer bevorzugten Ausführungsform ist der oder sind die mit der Innenwandung des Mischerkanals verbundenen Mischerflügel bzw. ist das oder sind die Mischerflügelelemente über Formschluss in axialer Richtung mit dem Mischerkanal verbunden. Dieses wird mit Vorteil dadurch erreicht, dass die Aussenkontur der Mischerflügel oder Mischerflügelelemente und die Innenwandung des Mischerkanals eine bajonettartige oder eine gewindeartige Verbindung bilden, sich ein Formschluss durch Einrasten bzw. Eingreifen von Vorsprüngen in eine oder mehrere Vertiefungen zwischen denselben ergibt oder zusätzliche Elemente, wie z.B. Radialstifte, zur Bewirkung des Formschlusses zwischen den Mischerflügeln bzw. dem Mischerflügelelement und der Innenwandung des Mischerkanals verwendet werden. Werden Mischerflügelelemente mit in einem äusseren Bereich durch Stützstege miteinander verbundenen Mischerflügeln verwendet, so können diese Stege in radialen Vertiefungen in der Innenwandung des Mischerkanals angeordnet sein, was insbesondere dann sinnvoll ist, wenn die Stützstege Mittel zur Bewirkung eines axialen Formschlusses mit dem Mischerkanal aufweisen.

Es sind auch Kombinationen zusammen mit Formschluss denkbar, so z.B. Mischerflügelelemente mit federnden Stahlblechflügeln, welche sich entgegen der Durchströmungsrichtung in einen Mischerkanal z.B. aus Kunststoff unter federnder Schrägstellung der Mischerflügel einschieben lassen und sich sodann bei Belastung durch Strömungskräfte in Durchströmungsrichtung gegen die Innenwandung des Mischerkanals verspreizen. Mit zunehmenden Axialkräften in Durchströmungsrichtung steigt auch die radiale Spreizkraft, so dass sich die scharfkantigen Stahlflügel regelrecht in der relativ weichen Innenwandung des Mischerkanal verkrallen.

Vorteilhafterweise sind die Mischerflügel als Drallflügel ausgebildet, d.h. sie sind derartig ausgeformt, dass das zu mischende Gut beim Durchströmen des von diesen Mischerflügeln beeinflussten Bereichs des Strömungskanals in Drehung um eine Achse herum versetzt wird. Besonders bevorzugt ist es, wenn axial hintereinander angeordnete Drallflügel eine entgegengesetzte Drallrichtung aufweisen.

Es ist selbstverständlich, dass verschiedene nicht explizit erwähnte Kombinationen wie z.B. die Verwendung von Stützstegen in dem an die Innenwand des Mischerkanals angrenzenden Bereich des Mischerflügelelements zusammen mit einer Verklebung desselben mit der Innenwandung des Mischerkanals und/oder unter Verwendung einer axial formschlüssigen Verbindung mit dem Mischerkanal möglich sind.

In einem weiteren Aspekt der Erfindung weist das statische Mischelement einen im wesentlichen rohrförmigen Mischerkanal mit einstückig mit dessen Innenwandung ausgebildeten Mischerflügeln auf, der aus mehreren radialen Teilstücken gebildet wird. Der Querschnitt des Mischerkanals kann die gleichen Querschnittsformen aufweisen wie beim zuvor dargestellten Mischelement.

Bevorzugterweise besteht der Mischerkanal aus zwei Halbschalen, welche vorteilhafterweise jeweils mindestens zwei Mischerflügel aufweisen.

In einer bevorzugten Ausführung dieses Mischelements ragen die Mischerflügel mindestens eines radialen Teilstücks des Mischerkanals über die von den radialen Trennfugen desselben gebildete Trennebene hinaus. Hierdurch ergibt sich beispielsweise die Möglichkeit, Überdeckungen zwischen Mischerflügeln zweier als Halbschalen ausgeführter Mischerkanal-Teilstücke zu erzielen.

Mit Vorteil sind in axialer Richtung hintereinander angeordnete Mischerflügel und/oder sich auf gleicher axialer Position befindliche Mischerflügel miteinander verbunden zur Übertragung von in axialer Richtung wirkenden Kräften aufeinander. Diese Verbindung ist mit Vorteil im Bereich des Zentrums des Mischerkanals realisiert. Sollen die in axialer Position hintereinander liegenden Mischerflügel eines radialen Teilstücks des Mischerkanals miteinander verbunden werden, so ist es von Vorteil, diese im Bereich des Zentrums des Mischerkanals einstückig miteinander zu verbinden, z.B. durch einen zentralen Steg. Sollen hingegen die Mischerflügel von mindestens zwei radialen Teilstücken des Mischerkanals miteinander verbunden werden, so ist es bevorzugt diese im Bereich des Zentrums des Mischerkanals durch Formschluss miteinander zu verbinden, beispielsweise in Form von ineinandergreifenden und von den Mischerflügelspitzen gebildeten Zinken.

Auch bei diesem statischen Mischelement sind die Mischerflügel mit Vorteil als Drallflügel ausgebildet, wobei bevorzugterweise axial hintereinander angeordnete Drallflügel eine entgegengesetzte Drallrichtung aufweisen. Des weiteren ist es bevorzugt das statische Mischelement aus Kunststoff herzustellen und insbesondere, dieses im Spritzgussverfahren aus Kunststoff herzustellen.

In einer weiteren bevorzugten Ausführung sind die Mischerflügel und/oder der Mischerkanal aus Kunststoff hergestellt, was mit Vorteil im Spritzgussverfahren erfolgt.

In einem anderen Aspekt der Erfindung weist ein Statikmischer mindestens ein statisches Mischelement der zuvor beschriebenen Art auf.

In einem letzten Aspekt der Erfindung werden die beschriebenen Mischelemente, der beschriebene Statikmischer zum Vermischen hochviskoser Stoffe verwendet, und zwar bevorzugterweise für das Vermischen von hochviskosem PU (Polyurethan) mit Aushärtungsbeschleunigern.

Weitere bevorzugte Ausführungen der Erfindung ergeben sich aus den abhängigen Ansprüchen sowie aus der nun folgenden Beschreibung anhand der Figuren. Dabei zeigen:
Fig. 1 eine teilweise geschnittene Darstellung eines statischen Mischelements mit radial geteiltem Mischerkanal;
Fig. 2a eine Draufsicht in Durchströmungsrichtung auf das statische Mischelement von Fig. 1;
Fig. 2b eine Draufsicht in Durchströmungsrichtung auf ein statisches Mischelement ähnlich dem von Fig. 1 mit nicht kreisrundem Mischerkanalquerschnitt;
Fig. 3 eine teilweise geschnittene Darstellung eines anderen statischen Mischelements mit radial geteiltem Mischerkanal;
Fig. 4 eine teilweise geschnittene Darstellung eines statischen Mischelements mit einstückigem Mischerkanal;
Fig. 5 eine teilweise geschnittene Darstellung eines weiteren statischen Mischelements mit einstückigem Mischerkanal;
Fig. 6 eine teilweise geschnittene Darstellung noch eines weiteren statischen Mischelements mit einstückigem Mischerkanal;
Fig. 7 eine teilweise geschnittene Darstellung eines Statikmischers mit dem statischen Mischelement aus Fig. 1; und
Fig. 8 eine Seitenansicht eines Mischerflügelelements mit im äusseren Bereich zwischen den Mischerflügeln angeordneten Stützstegen.

Das Grundprinzip einer bevorzugten Ausführung der Erfindung ist in Fig. 1 dargestellt. Das im Teilschnitt dargestellte statische Mischelement 1 besteht aus einem Mischerkanal 2 aus zwei Halbschalen 2a, 2b (im Schnitt dargestellt) und einem in diesem angeordneten Mischerflügelelement 3 (ungeschnitten dargestellt) mit einer Vielzahl von untereinander einstückig miteinander verbundenen und als Drallflügel ausgebildeten Mischerflügeln 4a, 4A, 4b, 4B, welche nebeneinander und in Durchströmungsrichtung D axial hintereinander angeordnet sind und wobei die axial hintereinander angeordneten Mischerflügel 4a, 4b bzw. 4A, 4B eine umgekehrte Drallrichtung aufweisen. Die hier verwendeten Mischerflügelelemente werden als Kunststoffspritzgussteile in grossen Stückzahlen hergestellt und sind kommerziell erhältlich. Wie aus der Draufsicht in Durchströmungsrichtung D auf das Mischelement 1 in Fig. 2a ersichtlich wird, befinden sich auf einer axialen Position jeweils zwei Mischerflügel 4a, 4A, die Mischerflügelpaare 4a und 4A, 4b und 4B bilden, und deren Rampen durch einen Steg 5a voneinander getrennt sind. Aus Gründen der universellen Verwendbarkeit weisen die in diesem Beispiel dargestellten kommerziell erhältlichen Mischerflügelelemente 3 in beiden axialen Richtungen eine identische Geometrie auf, weshalb die Rückseiten der Mischerflügelpaare 4a und 4A, 4b und 4B ebenfalls Rampen aufweisen, die durch einen Steg 5b getrennt sind. Dieser Steg 5b ist gegenüber dem Steg 5a auf der Vorderseite der Mischerflügelpaare 4a und 4A, 4b und 4B um den Erstreckungswinkel der Mischerflügel 4a, 4A, 4b, 4B um die zentrale Achse des Mischerkanals herum verdreht, der im dargestellten Fall etwa 90° beträgt. Die axial hintereinander angeordneten Mischerflügel 4a, 4b bzw. 4A, 4B weisen im hier dargestellten Beispiel praktisch keine radiale Überdeckung auf, es entsteht lediglich ein leichter Versatz der Kanten aufgrund der Wandstärke des Steges 5b. Je nach Verwendung der Mischelemente sind auch andere Erstreckungswinkel der Mischerflügel 4a, 4A, 4b, 4B um eine zentrale Achse des Mischerkanals 2 herum vorgesehen, beispielsweise grösser als 120° sowie etwa 180°. Auch ist vorgesehen, dass sich die Erstreckungen axial hintereinander angeordneter Mischerflügel 4a, 4b bzw. 4A, 4B um eine zentrale Achse des Mischerkanals 2 herum überdecken, insbesondere mit einem Überdeckungswinkel im Bereich von 30° bis 90°. Die Stege 5a, 5b bilden im Bereich des Zentrums des Mischerkanals 2 eine einstückige Verbindung zwischen den axial in Durchströmungsrichtung D hintereinander angeordneten Mischerflügelpaaren 4a, 4A und 4b, 4B. Wie ebenfalls aus Fig. 2 hervorgeht, wird der Mischerkanal 2 aus zwei Halbschalen 2a, 2b mit in axialer Richtung verlaufenden radialen Trennfugen gebildet. Wie in der Schnittdarstellung in Fig. 1 ersichtlich ist, weisen diese als Halbschalen ausgebildeten radialen Mischerkanal-Teilstücke 2a, 2b auf ihrer Innenwandung taschenförmige Vertiefungen 6 auf, welche die Aussenkontur der Mischerflügel 4a, 4A, 4b, 4B des Mischerflügelelements 3 aufnehmen. Hierdurch entsteht eine in axialer Richtung formschlüssige Verbindung zwischen dem Mischerkanal 2 und dem Mischerflügelelement 3. Eine derartige Ausgestaltung des Mischerkanals 2 ermöglicht die Bildung von Mischelementen 1 für hochviskose Stoffe und für grosse Durchsatzmengen mit kostengünstigen und kommerziell erhältlichen Mischerflügelelementen 3.

Fig. 2b zeigt eine Draufsicht in Durchströmungsrichtung auf ein Mischerelement mit gleichem Aufbau wie die in den Figuren 1 und 2a dargestellten Mischerelemente 1. Es wird das gleiche Mischerflügelelement wie zuvor dargestellt auf gleiche Weise mit dem Mischerkanal 2 verbunden. Im Unterschied zu den vorher gezeigten Beispielen bilden die beiden Halbschalen 2a, 2b in diesem Fall einen Mischerkanal 2 mit ovalem Querschnitt.

Bei dem in Fig. 3 dargestellten Mischelement 1 mit radial geteiltem Mischerkanal 2 weist das Mischerflügelelement 3 im äusseren Bereich der Mischerflügel 4a, 4A, 4b, 4B angeformte Vorsprünge 7 auf, welche in entsprechende Vertiefungen in der Innenwandung der Mischerkanalhälften 2a, 2b eingreifen. Im hier dargestellten Fall sind diese Vorsprünge 7 einstückig mit den Mischerflügeln 4a, 4A, 4b, 4B ausgebildete zylindrische Stifte, welche in entsprechende Sacklöcher in der Innenwandung der Mischerkanalhälften 2a, 2b eingreifen. Auch wenn in den dargestellten Beispielen die Mischerflügel 4a, 4A, 4b, 4B in Vertiefungen in der Mischerwand 2 eingreifen zur Bewirkung eines Formschlusses, so ist es ebenso vorgesehen dass die Innenwandung des Mischerkanals Vorsprünge aufweist, welche in Vertiefungen in den Mischerflügeln 4a, 4A, 4b, 4B eingreifen. Auch Kombinationen sind vorgesehen.

Wird der Mischerkanal 2 des Mischelements 1 einstückig ausgebildet, so lässt sich ein Formschluss zwischen Mischerkanal 2 und Mischerflügelelement 3 mit Vorteil dadurch erreichen, dass der Mischerkanal 2 auf seiner Innenwandung als Innengewinde 8 ausgebildet wird und die Mischerflügel 4a, 4A, 4b, 4B oder das Mischerflügelelement 3 an seiner Aussenfläche ein entsprechendes Aussengewinde 9 aufweisen oder aufweist. Eine solche Ausführung ist in Fig. 4 dargestellt. Auch ist es vorgesehen, statt einem Gewinde eine bajonettartige Verbindung zwischen diesen herzustellen, indem z.B. an der Aussenseite der Mischerflügel 4a, 4A, 4b, 4B bzw. des Mischerflügelelements 3 angebrachte Nasen einen Formschluss in Nuten im Mischerkanal 2 bewirken.

Des weiteren kann der Formschluss, wie in Fig. 5 gezeigt wird, durch zusätzliche Elemente wie beispielsweise Metallstifte 10 erzeugt werden, welche radial durch die Wandung des Mischerkanals 2 hindurch in entsprechende Vertiefungen in den Mischerflügeln 4a, 4A, 4b, 4B des Mischerflügelelements 3 hineintreten.

Eine weitere bevorzugte Variante ist in Fig. 6 dargestellt, bei der ein Formschluss in axialer Richtung zwischen Mischerkanal 2 und Mischerflügelelement 3 dadurch zu erzielt wird, dass auf den Mischerflügeln 4a, 4A, 4b, 4B des Mischerflügelelements 3 angeordnete radial einfedernde Nasen 11 in geeignete Vertiefungen in der Innenwandung des Mischerkanals 2 einrasten. Wie in der Darstellung zu erkennen ist, lässt sich das Mischerflügelelement 3 unter Einfedern der Nasen 11 entgegen der Durchströmungsrichtung D in den Mischerkanal 2 einschieben. Nachdem sich das Mischerflügelelement 3 axial in seiner vorgesehenen Position im Mischerkanal 2 befindet, rasten die Nasen 11 in Vertiefungen, wie z.B. Nuten in der Innenwandung des Mischerkanals 2 ein und verhindern durch Formschluss eine axiale Verschiebung des Mischerflügelelements 3 im Mischerkanal 2 in Durchströmungsrichtung D. Neben der gezeigten konstruktiven Ausgestaltung ist es beispielsweise auch denkbar, das Mischerflügelelement 3 derart auszugestalten, dass die einzelnen Mischerflügel 4a, 4A, 4b, 4B selbst solche radial einfedernde Nasen darstellen, welche beim Einschieben des Mischerflügelelements 3 in den Mischerkanal 2 entgegen der Durchströmungsrichtung D radial einfedern und die nach Eingriff in entsprechende Vertiefungen in der Innenwandung des Mischerkanals 2 bei axialer Belastung in Durchströmungsrichtung D einen Formschluss sicherstellen, wobei sie sich gegebenenfalls zusätzlich radial im Mischerkanal 2 verspreizen.

Fig. 7 zeigt einen Statikmischer 12 mit einem in einem Gehäuse 13 angeordneten erfindungsgemässen statischen Mischelement 1 gemäss Fig. 1. Im Bereich des Austritts des Mischelements 1 ist eine Ausbringdüse 14 angeordnet, welche die gezielte Applikation des durch diesen Mischer gemischten Stoffstromes erleichtert. Auch wenn der hier dargestellte Statikmischer 12 mit nur einem statischen Mischelement 1 dargestellt ist, so sind ausserdem Ausführungen mit mehreren, insbesondere mehreren axial hintereinander angeordneten Mischelementen 1 vorgesehen. Auch sind Ausführungen vorgesehen, in denen mehrere einstufige Mischelementsegmente 16 axial hintereinander angeordnet sind. Zudem sind auch Statikmischer 12 vorgesehen, die sowohl Mischelemente 1 als auch Mischelementsegmente 16 beinhalten.

Fig. 8 zeigt ein Mischerflügelelement 3 mit im äusseren Bereich zwischen den Mischerflügeln 4a, 4b angeordneten Stützstegen 15. Beim dem dargestellten Mischerflügelelement 3 sind die Mischerflügel 4a, 4b als Drallflügel 4a, 4b ausgebildet.

## Patentansprüche

1. Statisches Mischelement (1) mit einem im wesentlichen rohrförmigen und in axialer Richtung ungeteilten Mischerkanal (2), dessen Innenwandung die in radialer Richtung äussere Begrenzung des vom zu mischenden Gut zu durchströmenden Querschnitts bildet, und mit radial an die Innenwandung des Mischerkanals (2) angrenzenden Mischerflügeln (4a, 4A, 4b, 4B) die von mindestens einem vom Mischerkanal (2) separaten Formteil gebildet sind, wobei mindestens zwei der Mischerflügel axial hintereinander im Mischerkanal (2) angeordnet sind und wobei mindestens ein Mischerflügel, der sich in Durchströmungsrichtung axial vor einem in Durchströmungsrichtung axial zuletzt angeordneten Mischerflügel befindet, in dem Bereich, in welchem er radial an die Innenwandung des Mischerkanals (2) angrenzt, mit der Innenwandung verbunden ist zur Übertragung von in axialer Richtung wirkenden Kräften vom Mischerflügel auf den Mischerkanal (2), **dadurch gekennzeichnet, dass** der mindestens eine mit der Innenwandung des Mischerkanals verbundenen Mischerflügel (4a, 4A, 4b, 4B) in dem Bereich, in welchem dieser radial an die Innenwandung des Mischerkanals (2) angrenzt, formschlüssig durch Eingreifen von vorstehenden Formelementen in Vertiefungen mit der Innenwandung verbunden ist.

2. Statisches Mischelement (1) nach Anspruch 1, **dadurch gekennzeichnet, dass** der Mischerkanal von mehreren radialen Teilstücken (2a, 2b), insbesondere von zwei Halbschalen (2a, 2b) gebildet ist.

3. Statisches Mischelement (1) nach Anspruch 1, **dadurch gekennzeichnet, dass** der Mischerkanal einstückig ausgebildet ist.

4. Statisches Mischelement (1) nach einem der vorangehenden Ansprüche, **dadurch gekennzeichnet, dass** der Mischerkanal (2) in axialer Richtung einen im wesentlichen gleichbleibenden Querschnitt aufweist.

5. Statisches Mischelement (1) nach einem der vorangehenden Ansprüche, wobei der mindestens eine mit der Innenwandung des Mischerkanals (2) verbundenen Mischerflügel (4a, 4A, 4b, 4B) radial in eine oder mehrere Vertiefungen (6) in der Innenwandung des Mischerkanals eintritt, und insbesondere, dass diese Vertiefungen im wesentlichen die Mischerflügelkontur in diesem Bereich aufweisen.

6. Statisches Mischelement (1) nach einem der vorangehenden Ansprüche, wobei der mindestens eine mit der Innenwandung des Mischerkanals (2) verbundene Mischerflügel (4a, 4A, 4b, 4B) und die Innenwandung des Mischerkanals (2) derartig ausgestaltet sind, dass sich eine bajonett- oder gewindeartige Verbindung (8, 9) zwischen denselben ergibt.

7. Statisches Mischelement (1) nach einem der vorangehenden Ansprüche, wobei der mindestens eine mit der Innenwandung des Mischerkanals verbundene Mischerflügel (4a, 4A, 4b, 4B) und die Innenwandung des Mischerkanals (2) derartig ausgestaltet sind, dass sich ein Formschluss durch Einrasten oder Eintreten von Vorsprüngen (11) in Vertiefungen zwischen denselben ergibt.

8. Statisches Mischelement (1) nach einem der vorangehenden Ansprüche, wobei zusätzliche Elemente (10) zur Bewirkung eines Formschlusses zwischen dem mindestens einen mit der Innenwandung des Mischerkanals (2) verbundenen Mischerflügel (4a, 4A, 4b, 4B) und der Innenwandung des Mischerkanals (2) vorhanden sind, und insbesondere, dass Verbindungsstifte (10) zur Bewirkung des Formschlusses vorhanden sind.

9. Statisches Mischelement (1) nach einem der vorangehenden Ansprüche, wobei der mindestens eine mit der Innenwandung des Mischerkanals (2) verbundene Mischerflügel (4a, 4A, 4b, 4B) in Durchströmungsrichtung axial an erster Position angeordnet ist.

10. Statisches Mischelement (1) nach einem der vorangehenden Ansprüche, wobei mindestens zwei in axialer Richtung hintereinander angeordnete Mischerflügel (4a, 4A, 4b, 4B) in dem Bereich, in welchem diese radial an die Innenwandung des Mischerkanals (2) angrenzen, mit der Innenwandung verbunden sind.

11. Statisches Mischelement (1) nach einem der vorangehenden Ansprüche, wobei in axialer Richtung hintereinander angeordnete Mischerflügel (4a, 4b), (4A, 4B) und/oder sich auf gleicher axialer Position befindliche Mischerflügel (4a, 4A), (4b, 4B) miteinander verbunden sind zur Übertragung von in axialer Richtung wirkenden Kräften aufeinander und insbesondere, dass diese im Bereich des Zentrums des Mischerkanals (2) miteinander verbunden sind.

12. Statisches Mischelement (1) nach einem der vorangehenden Ansprüche, wobei mindestens zwei Mischerflügel (4a, 4A, 4b, 4B) ein zusammenhängendes Mischerflügelelement (3) bilden und insbesondere, dass dieses Mischerflügelelement (3) einstückig ausgebildet ist.

13. Statisches Mischelement (1) nach Anspruch 12, wobei das Mischerflügelelement (3) mindestens zwei in axialer Richtung hintereinander angeordnete Mischerflügel (4a, 4b),(4A, 4B) aufweist.

14. Statisches Mischelement (1) nach Anspruch 13, wobei die in axialer Richtung hintereinander angeordneten Mischerflügel (4a, 4b), (4A, 4B) des Mischerflügelelements (3) in dem Bereich, der an die Innenwandung des Mischerkanals (2) angrenzt, durch Stützstege (15) miteinander verbunden sind.

15. Statisches Mischelement (1) nach Anspruch 14, wobei die Stützstege (15) in radialen Vertiefungen in der Innenwandung des Mischerkanals (2) angeordnet sind.

16. Statisches Mischelement (1) nach einem der Ansprüche 12 bis 15, wobei dieses mindestens zwei Mischerflügelelemente (3) aufweist und insbesondere, dass dieses mindestens zwei axial hintereinander im Mischerkanal (2) angeordnete Mischerflügelelemente (3) aufweist.

17. Statisches Mischelement (1) nach einem der vorangehenden Ansprüche, wobei sich die Erstreckungen der axial hintereinander angeordneten Mischerflügel (4a, 4b), (4A, 4B) in ihrer Erstreckung quer zur Achse des Mischelements (1) überdecken und insbesondere, dass sich diese um eine zentrale Achse des Mischerkanals (2) herum überdecken, und insbesondere, dass sich deren Erstreckungen um eine zentrale Achse des Mischerkanals (2) herum um einen Winkel von 30° bis 90° überdecken.

18. Statisches Mischelement (1) nach einem der vorangehenden Ansprüche, wobei zumindestens ein Teil der Mischerflügel (4a, 4A, 4b, 4B) als Drallflügel (4a, 4A, 4b, 4B) ausgebildet sind und insbesondere, dass alle Mischerflügel (4a, 4A, 4b, 4B) als Drallflügel (4a, 4A, 4b, 4B) ausgebildet sind.

19. Statisches Mischelement (1) nach Anspruch 18, wobei in axialer Richtung hintereinander angeordnete Drallflügel (4a, 4b), (4A, 4B) umgekehrte Drallrichtungen aufweisen.

20. Statisches Mischelement (1) nach einem der vorangehenden Ansprüche, wobei der Mischerkanal einen im wesentlichen runden Querschnitt aufweist und insbesondere, dass dieser einen kreisrunden Querschnitt aufweist oder dass dieser einen nicht kreisrunden Querschnitt aufweist.

21. Statisches Mischelement (1) nach einem der Ansprüche 1 bis 23, wobei der Mischerkanal einen im wesentlichen eckigen Querschnitt aufweist und insbesondere, dass dieser einen quadratischen Querschnitt aufweist.

22. Statisches Mischelement (1) nach einem der vorangehenden Ansprüche, wobei sich die Mischerflügel (4a, 4A, 4b, 4B) jeweils um eine zentrale Achse des Mischerkanals (2) herum über einen Winkel von mindestens 90° im Mischerkanal (2) erstrecken, und insbesondere über einen Winkel von mindestens 120° erstrecken, und insbesondere über einen Winkel von 180° erstrecken.

23. Statisches Mischelement (1) nach einem der vorangehenden Ansprüche, wobei die Mischerflügel (4a, 4A, 4b, 4B) und/oder der Mischerkanal (2) aus Kunststoff hergestellt sind, und insbesondere, dass diese im Spritzgussverfahren aus Kunststoff hergestellt sind.

24. Statikmischer (12) mit mindestens einem statischen Mischelement (1) nach einem der vorangehenden Ansprüche.

25. Statikmischer (12) nach Anspruch 24, des weiteren umfassend ein Gehäuse (13) zur Aufnahme des mindestens einen statischen Mischelements (1), und insbesondere umfassend eine Ausbringdüse (14).

26. Verwendung des statischen Mischelements (1), oder des Statikmischers (12) nach einem der vorangehenden Ansprüche zum Vermischen hochviskoser Stoffe, insbesondere für das Vermischen von hochviskosem PU mit Aushärtungsbeschleunigern.

## Claims

1. Static mixing element (1), with an essentially tubular and axially undivided mixer duct (2), the inner wall of which forms the radially outer boundary of the cross section through which the product to be mixed is to flow, and with mixer blades (4a, 4A, 4b, 4B) which are radially adjacent to the inner wall of the mixer duct (2) and are formed by at least one moulding separate from the mixer duct (2), at least two of the mixer blades being arranged axially one behind the other in the mixer duct (2), and at least one mixer blade, which in the throughflow direction is located axially upstream of a mixer blade arranged last axially in the throughflow direction being connected to the inner wall in the region in which the said mixer blade is radially adjacent to the inner wall of the mixer duct (2), for the transmission of axially acting forces from the mixer blade to the mixer duct (2), **characterized in that** the at least one mixer blade (4a, 4A, 4b, 4B) connected to the inner wall of the mixer duct is positively connected to the inner wall, in the region in which the said mixer blade is radially adjacent to the inner wall of the mixer duct (2), as a result of the engagement of projecting moulded elements into depressions.

2. Static mixing element (1) according to Claim 1, **characterized in that** the mixer duct is formed by a plurality of radial segments (2a, 2b), in particular by two half-shells (2a, 2b).

3. Static mixing element (1) according to Claim 1, **characterized in that** the mixer duct is of one-piece design.

4. Static mixing element (1) according to one of the preceding claims, **characterized in that** the mixer duct (2) has an essentially constant cross section in the axial direction.

5. Static mixing element (1) according to one of the preceding claims, the at least one mixer blade (4a, 4A, 4b, 4B) connected to the inner wall of the mixer duct (2) penetrating radially into one or more depressions (6) in the inner wall of the mixer duct, and, in particular, these depressions having essentially the mixer-blade contour in this region.

6. Static mixing element (1) according to one of the preceding claims, the at least one mixer blade (4a, 4A, 4b, 4B) connected to the inner wall of the mixer duct (2) and the inner wall of the mixer duct (2) being configured in such a way that a bayonet-like or threadlike connection (8, 9) is obtained between the said mixer blade and the said inner wall.

7. Static mixing element (1) according to one of the preceding claims, the at least one mixer blade (4a, 4A, 4b, 4B) connected to the inner wall of the mixer duct and the inner wall of the mixer duct (2) being configured in such a way that a positive connection is obtained between the said mixer blade and the said inner wall as a result of the engagement or penetration of projections (11) into depressions.

8. Static mixing element (1) according to one of the preceding claims, additional elements (10) being present for bringing about a positive connection between the at least one mixer blade (4a, 4A, 4b, 4B) connected to the inner wall of the mixer duct (2) and the inner wall of the mixer duct (2), and, in particular, connecting pins (10) being present for bringing about the positive connection.

9. Static mixing element (1) according to one of the preceding claims, the at least one mixer blade (4a, 4A, 4b, 4B) connected to the inner wall of the mixer duct (2) being arranged in first position axially in the throughflow direction.

10. Static mixing element (1) according to one of the preceding claims, at least two mixer blades (4a, 4A, 4b, 4B) arranged one behind the other in the axial direction being connected to the inner wall in the region in which these are radially adjacent to the inner wall of the mixer duct (2).

11. Static mixing element (1) according to one of the preceding claims, mixer blades (4a, 4b), (4A, 4B) arranged one behind the other in the axial direction and/or mixer blades (4a, 4A), (4b, 4B) located in the same axial position being connected to one another, for the transmission of axially acting forces to one another, and, in particular, the said mixer blades being connected to one another in the region of the centre of the mixer duct (2).

12. Static mixing element (1) according to one of the preceding claims, at least two mixer blades (4a, 4A, 4b, 4B) forming a coherent mixer-blade element (3), and, in particular, this mixer-blade element (3) being of one-piece design.

13. Static mixing element (1) according to Claim 12, the mixer-blade element (3) having at least two mixer blades (4a, 4b), (4A, 4B) arranged one behind the other in the axial direction.

14. Static mixing element (1) according to Claim 13, the mixer blades (4a, 4b), (4A, 4B) of the mixer-blade element (3) which are arranged one behind the other in the axial direction being connected to one another by means of supporting webs (15) in the region which is adjacent to the inner wall of the mixer duct (2).

15. Static mixing element (1) according to Claim 14, the supporting webs (15) being arranged in radial depressions in the inner wall of the mixer duct (2).

16. Static mixing element (1) according to one of Claims 12 to 15, this having at least two mixer-blade elements (3), and, in particular, this having at least two mixer-blade elements (3) arranged axially one behind the other in the mixer duct (2).

17. Static mixing element (1) according to one of the preceding claims, the extents of the mixer blades (4a, 4b), (4A, 4B) arranged axially one behind the other overlapping one another in their extent transverse to the axis of the mixing element (1), and, in particular, these overlapping one another about a central axis of the mixer duct (2), and, in particular, their extents overlapping one another about a central axis of the mixer duct (2) over an angle of 30° to 90°.

18. Static mixing element (1) according to one of the preceding claims, at least some of the mixer blades (4a, 4A, 4b, 4B) being designed as swirl blades (4a, 4A, 4b, 4B), and, in particular, all the mixer blades (4a, 4A, 4b, 4B) being designed as swirl blades (4a, 4A, 4b, 4B).

19. Static mixing element (1) according to Claim 18, swirl blades (4a, 4b), (4A, 4B) arranged one behind the other in the axial direction having opposite swirl directions.

20. Static mixing element (1) according to one of the preceding claims, the mixer duct having an essentially round cross section, and, in particular, this having a circular cross section or this having a non-circular cross section.

21. Static mixing element (1) according to one of Claims 1 to 23, the mixer duct having an essentially angular cross section, and, in particular, this having a square cross section.

22. Static mixing element (1) according to one of the preceding claims, the mixer blades (4a, 4A, 4b, 4B) in each case extending about a central axis of the mixer duct (2) over an angle of at least 90° in the mixer duct (2), and, in particular, extending over an angle of at least 120°, and, in particular, extending over an angle of 180°.

23. Static mixing element (1) according to one of the preceding claims, the mixer blades (4a, 4A, 4b, 4B) and/or the mixer duct (2) being produced from plastic, and, in particular, these being produced from plastic by the injection-moulding method.

24. Static mixer (12), with at least one static mixing element (1) according to one of the preceding claims.

25. Static mixer (12) according to Claim 24, comprising, furthermore, a housing (13) for receiving the at least one static mixing element (1) and, in particular comprising a discharge nozzle (14).

26. Use of the static mixing element (1) or of the static mixer (12) according to one of the preceding claims for the intermixing of high-viscosity substances, in particular for the intermixing of high-viscosity PU with curing accelerators.

## Revendications

1. Elément de mélange statique (1) avec un canal de mélangeur (2) sensiblement tubulaire et non divisé en direction axiale, dont la paroi intérieure forme la limitation extérieure en direction radiale de la section transversale à traverser par la matière à mélanger, et avec des ailettes de mélangeur (4a, 4A, 4b, 4B) adjacentes radialement à la paroi intérieure du canal de mélangeur (2), qui sont formées par au moins une pièce moulée séparée du canal de mélangeur (2), dans lequel au moins deux des ailettes de mélangeur sont disposées axialement l'une derrière l'autre dans le canal de mélangeur (2) et dans lequel au moins une ailette de mélangeur, qui se trouve axialement dans la direction de l'écoulement avant une ailette de mélangeur disposée en dernière position axialement dans la direction de l'écoulement, est assemblée à la paroi intérieure dans la région dans laquelle elle est radialement adjacente à la paroi intérieure du canal de mélangeur (2), pour la transmission de forces agissant en direction axiale de l'ailette de mélangeur au canal de mélangeur (2), **caractérisé en ce que** la au moins une ailette de mélangeur (4a, 4A, 4b, 4B) assemblée à la paroi intérieure du canal de mélangeur est assemblée à la paroi intérieure par concordance de forme par engagement d'éléments profilés saillants dans des cavités, dans la région dans laquelle cette ailette est adjacente radialement à la paroi intérieure du canal de mélangeur (2).

2. Elément de mélange statique (1) selon la revendication 1, **caractérisé en ce que** le canal de mélangeur est formé de plusieurs éléments partiels radiaux (2a, 2b), en particulier de deux demi-coquilles (2a, 2b).

3. Elément de mélange statique (1) selon la revendication 1, **caractérisé en ce que** le canal de mélangeur est formé d'un seul tenant.

4. Elément de mélange statique (1) selon l'une quelconque des revendications précédentes, **caractérisé en ce que** le canal de mélangeur (2) présente une section transversale sensiblement constante en direction axiale.

5. Elément de mélange statique (1) selon l'une quelconque des revendications précédentes, dans lequel la au moins une ailette de mélangeur (4a, 4A, 4b, 4B) assemblée à la paroi intérieure du canal de mélangeur (2) pénètre radialement dans une ou plusieurs cavités (6) dans la paroi intérieure du canal de mélangeur, et en particulier dans lequel ces cavités présentent dans cette région sensiblement le contour des ailettes de mélangeur.

6. Elément de mélange statique (1) selon l'une quelconque des revendications précédentes, dans lequel la au moins une ailette de mélangeur (4a, 4A, 4b, 4B) assemblée à la paroi intérieure du canal de mélangeur (2) et la paroi intérieure du canal de mélangeur (2) sont configurées de telle façon qu'il se forme entre elles un assemblage du type à baïonnette ou à vis (8, 9).

7. Elément de mélange statique (1) selon l'une quelconque des revendications précédentes, dans lequel la au moins une ailette de mélangeur (4a, 4A, 4b, 4B) assemblée à la paroi intérieure du canal de mélangeur (2) et la paroi intérieure du canal de mélangeur (2) sont configurées de telle façon qu'il se forme entre elles un emboîtement par encliquetage ou pénétration de saillies (11) dans des cavités.

8. Elément de mélange statique (1) selon l'une quelconque des revendications précédentes, dans lequel il est prévu des éléments supplémentaires (10) pour la réalisation d'un emboîtement entre la au moins une ailette de mélangeur (4a, 4A, 4b, 4B) assemblée à la paroi intérieure du canal de mélangeur (2) et la paroi intérieure du canal de mélangeur (2), et il est en particulier prévu des goujons d'assemblage (10) pour la réalisation de l'emboîtement.

9. Elément de mélange statique (1) selon l'une quelconque des revendications précédentes, dans lequel la au moins une ailette de mélangeur (4a, 4A, 4b, 4B) assemblée à la paroi intérieure du canal de mélangeur (2) est disposée axialement en première position dans la direction de l'écoulement.

10. Elément de mélange statique (1) selon l'une quelconque des revendications précédentes, dans lequel au moins deux ailettes de mélangeur (4a, 4A, 4b, 4B) disposées l'une derrière l'autre en direction axiale sont assemblées à la paroi intérieure dans la région dans laquelle celles-ci sont radialement adjacentes à la paroi intérieure du canal de mélangeur (2).

11. Elément de mélange statique (1) selon l'une quelconque des revendications précédentes, dans lequel des ailettes de mélangeur (4a, 4b), (4A, 4B) disposées l'une derrière l'autre en direction axiale et/ou des ailettes de mélangeur (4a, 4A), (4b, 4B) se trouvant dans la même position axiale sont assemblées les unes aux autres pour la transmission de l'une à l'autre de forces agissant en direction axiale, et en particulier dans lequel celles-ci sont assemblées les unes aux autres dans la région du centre du canal de mélangeur (2).

12. Elément de mélange statique (1) selon l'une quelconque des revendications précédentes, dans lequel au moins deux ailettes de mélangeur (4a, 4A, 4b, 4B) forment un élément d'ailette de mélangeur continu (3), et en particulier dans lequel cet élément d'ailette de mélangeur (3) est formé d'un seul tenant.

13. Elément de mélange statique (1) selon la revendication 12, dans lequel l'élément d'ailette de mélangeur (3) présente au moins deux ailettes de mélangeur (4a, 4b), (4A, 4B) disposées l'une derrière l'autre en direction axiale.

14. Elément de mélange statique (1) selon la revendication 13, dans lequel les ailettes de mélangeur (4a, 4b), (4A, 4B) de l'élément d'ailette de mélangeur (3) disposées l'une derrière l'autre en direction axiale sont assemblées les unes aux autres par des nervures de soutien (15) dans la région qui est adjacente à la paroi intérieure du canal de mélangeur (2).

15. Elément de mélange statique (1) selon la revendication 14, dans lequel les nervures de soutien (15) sont disposées dans des cavités radiales dans la paroi intérieure du canal de mélangeur (2).

16. Elément de mélange statique (1) selon l'une quelconque des revendications 12 à 15, dans lequel celui-ci présente au moins deux éléments d'ailette de mélangeur (3) et en particulier dans lequel celui-ci présente au moins deux éléments d'ailette de mélangeur (3) disposés axialement l'un derrière l'autre dans le canal de mélangeur (2).

17. Elément de mélange statique (1) selon l'une quelconque des revendications précédentes, dans lequel les étendues des ailettes de mélangeur (4a, 4b), (4A, 4B) disposées axialement l'une derrière l'autre se recouvrent dans leur direction transversale à l'axe de l'élément de mélange (1), et en particulier dans lequel celles-ci se recouvrent autour d'un axe central du canal de mélangeur (2) et en particulier dans lequel leurs étendues se recouvrent d'un angle de 30° à 90° autour d'un axe central du canal de mélangeur (2).

18. Elément de mélange statique (1) selon l'une quelconque des revendications précédentes, dans lequel au moins une partie des ailettes de mélangeur (4a, 4A, 4b, 4B) sont des ailettes hélicoïdales (4a, 4A, 4b, 4B), et en particulier dans lequel toutes les ailettes de mélangeur (4a, 4A, 4b, 4B) sont des ailettes hélicoïdales (4a, 4A, 4b, 4B).

19. Elément de mélange statique (1) selon la revendication 18, dans lequel des ailettes hélicoïdales (4a, 4b), (4A, 4B) disposées l'une derrière l'autre en direction axiale présentent des sens de giration inversés.

20. Elément de mélange statique (1) selon l'une quelconque des revendications précédentes, dans lequel le canal de mélangeur présente une section transversale sensiblement ronde, et en particulier dans lequel celui-ci présente une section transversale circulaire ou dans lequel celui-ci présente une section transversale non circulaire.

21. Elément de mélange statique (1) selon l'une quelconque des revendications 1 à 19, dans lequel le canal de mélangeur présente une section transversale sensiblement polygonale et en particulier dans lequel celui-ci présente une section transversale carrée.

22. Elément de mélange statique (1) selon l'une quelconque des revendications précédentes, dans lequel les ailettes de mélangeur (4a, 4A, 4b, 4B) s'étendent chacune sur un angle d'au moins 90° dans le canal de mélangeur (2) autour d'un axe central du canal de mélangeur (2), et en particulier sur un angle d'au moins 120°, et en particulier sur un angle de 180°.

23. Elément de mélange statique (1) selon l'une quelconque des revendications précédentes, dans lequel les ailettes de mélangeur (4a, 4A, 4b, 4B) et/ou le canal de mélangeur (2) sont fabriqués en matière plastique, et en particulier dans lequel ceux-ci sont fabriqués en matière plastique par le procédé de moulage par injection.

24. Mélangeur statique (12) avec au moins un élément de mélange statique (1) selon l'une quelconque des revendication précédentes.

25. Mélangeur statique (12) selon la revendication 24, comportant en outre une enceinte (13) destinée à recevoir le au moins un élément de mélange statique (1), et en particulier comportant une buse de sortie (14).

26. Utilisation de l'élément de mélange statique (1) ou du mélangeur statique (12) selon l'une quelconque des revendications précédentes, pour le mélange de substances à viscosité élevée, en particulier pour le mélange de PU à viscosité élevée avec des accélérateurs de prise.
